# EUROPÄISCHE PATENTSCHRIFT

(11) **EP 0 182 288 B1**
(45) Veröffentlichungstag und Bekanntmachung des Hinweises auf die Patenterteilung: **06.09.1989**
(21) Anmeldenummer: 85114475.8
(22) Anmeldetag: 14.11.1985
(51) Int. Cl.: E04H 1/12, E04B 1/24, E04B 1/58

(54) **Raumkonstruktion**
Cubical construction
Construction parallélépipédique

(30) Priorität: 19.11.1984 DE 3442231
(43) Veröffentlichungstag der Anmeldung: 28.05.1986
(73) Patentinhaber: Fläkt Aktiebolag, S-131 34 Nacka (SE)
(72) Erfinder: Röe, Olaf, Oslo 2 (NO); Weis, Helmut, D-6300 Giessen (DE)
(74) Vertreter: Füchsle, Klaus, Dipl.-Ing.

(56) Entgegenhaltungen:
- DE-A- 1 484 004
- DE-A- 2 942 104
- FR-A- 1 474 444
- US-A- 3 973 371

## Beschreibung

Die Erfindung betrifft eine aus einem Stützrahmen und aus in diesen eingesetzten Wandelementen bestehende Raumkonstruktion, insbesondere einen Aufnahmeraum für lüftungstechnische Aggregate, bei welcher der Stützrahmen aus horizontalen und vertikalen Eck- und ggfs. Zwischenschenkeln besteht, die von hohlkastenförmigen Profilen (Schenkelprofilen) gebildet sind und an ihren zusammenstossenden Enden durch Verbindungselemente miteinander verbunden sind, welche Verbindungselemente aus einem würfelförmigen Mittelstück und daran angeschlossenen Aussenstücken bestehen, auf die die Schenkelprofile in deren Längsrichtung aufgesteckt sind.

Derartige Stützrahmen sind bereits bekannt (DE-Gbm 7604278). Bei diesen bekannten Stützrahmen bestehen die Anschlussstücke aus im wesentlichen rechteckigen Elementen, die an die verschiedenen ebenflächig ausgebildeten Seiten des würfelförmigen Mittelstücks auswechselbar anschraubbar sind, wie es die Anordnung innerhalb der Rahmenkonstruktion erfordert. Auf die Anschlussstücke sind hohlkastenförmige Schenkelprofile mit rechteckigem bzw. quadratischem Querschnitt aufsteckbar. Bei diesem bekannten Stützrahmen sind jedoch nur im Querschnitt rechteckige oder quadratische Schenkelprofile derselben Bauform mit im wesentlichen ebenen Aussenflächen verwendbar. Vielfach besteht jedoch das Bedürfnis, in ein und derselben Raumkonstruktion Schenkelprofile von unterschiedlicher Querschnittform zu verwenden, z. B. je nachdem, ob die Schenkelprofile an einer Aussenecke der Raumkonstruktion bzw. deren Stützrahmen angeordnet sind oder nicht.

Der Erfindung liegt daher die Aufgabe zugrunde, Schenkelprofile in mindestens zwei verschiedenen, an ihre unterschiedlichen Anordnungsmöglichkeiten in der Raumkonstruktion angepassten Bauformen mit baulich gleich ausgebildeten Anschlussstücken verwenden zu können und sie ferner so auszubilden, dass die Wandelemente an die Aussenseite der Schenkelprofile ansetzbar sind, um eine leichte Montage zu ermöglichen. Ausserdem soll die Konstruktion der Stützrahmenelemente mit wenig unterschiedlichen Bauteilen möglich sein und einen einfachen Aufbau des Stützrahmens ermöglichen. Dies wird erfindungsgemäss bei einer Rahmenkonstruktion der eingangs genannten Gattung dadurch erreicht, dass die Schenkelprofile im Querschnitt an mindestens zwei ihrer Ecken die Ränder benachbarter Wandelemente aufnehmende Einsprünge haben und dass die Anschlussstücke im dazu parallelen Querschnitt jeweils etwa Winkelform besitzen, wobei deren die Aussenecke bildende Aussenseite der einen Bauform des Schenkelprofils und deren die Innenecke bildenden Innenseite der anderen Bauform des Schenkelprofils angepasst ist und dass die Anschlussstücke so an das würfelförmige Mittelstück anschliessbar sind, dass entweder ihre Aussenecke oder ihre Innenecke rahmenauswärts liegt.

Zweckmässige Weiterbildungen dieser erfindungsgemässen Ausgestaltung der gattungsgemässen Rahmenkonstruktion ergeben sich aus den dem Patentanspruch 1 nachgestellten Unteransprüchen. Die darin gekennzeichnete weitere Ausgestaltung der würfelförmigen Mittelstücke und der an diese angesetzten Anschlussstücke sowie der auf diese aufgeschobenen oder aufgesteckten Schenkelprofile führt zusammen mit den Wandelementen zu einer Raumkonstruktion, die trotz einer sehr geringen Anzahl von unterschiedlichen Bauelementen ausserordentlich variabel ist, also unterschiedliche Abmessungen und Formen haben kann. Für alle diese Ausführungsvariationen sind Anschlussstücke in nur ein und derselben Gestalt und Abmessung erforderlich, während man mit nur zwei unterschiedlichen Bauformen von Schenkelprofilen und Mittelstücken auskommt. Die in die Eckeinsprünge der würfelförmigen Mittelstücke- eingreifenden Ecken der Wandelemente ermöglichen ein absolut dichtes Anliegen der Wandelemente mit ihrem gesamten umlaufenden Rand an dem Stützrahmen, was insbesondere bei Aufnahmeräumen für lüftungstechnische Aggregate von besonderer Bedeutung ist.

In der Zeichnung ist ein besonders vorteilhaftes Ausführungsbeispiel der erfindungsgemässen Raumkonstruktion dargestellt, welches im folgenden näher beschrieben wird.
Fig. 1 zeigt dieses Ausführungsbeispiel der erfindungsgemässen Raumkonstruktion in Sehrägansicht,
Fig. 2 zeigt eines der Wandelemente dieser Raumkonstruktion in Draufsicht,
Fig. 3 ist ein Querschnitt durch eine Aussenecke der Raumkonstruktion mit an ein Schenkelprofil angeschlossenes Wandelement,
Fig. 4 ist eine Explosionsdarstellung eines Teils des Stützrahmens dieser Raumkonstruktion, ebenfalls in Schrägansicht,
Fig. 5 und 6 zeigen die beiden verschiedenen Bauformen des bei dem dargestellten Ausführungsbeispiel verwendeten würfelförmigen Mittelstücks in Schrägansicht in grösserer Darstellungsweise,
Fig. 7 zeigt das bei diesem Ausführungsbeispiel verwendete Anschlussstück, ebenfalls in Schrägansicht.
Fig. 8 veranschaulicht den Anschluss einer Versteifungsstrebe an ein Schenkelprofil des Stützrahmens, ebenfalls in Schrägansicht.

Bei dem in der Zeichnung dargestellten Ausführungsbeispiel handelt es sich um eine Raumkonstruktion, wie sie als Aufnahmeraum für lüftungstechnische Aggregate in Lüftungsanlagen grösserer Wohn-, Büro- oder Industriegebäude verwendet wird. Diese Raumkonstruktion besteht aus einem Stützrahmen 1, der aus an den Ecken des Rahmens befindlichen Schenkeln 2 und Zwischenschenkeln 3 besteht und in welchen Wandelemente 4 eingesetzt sind.

Bei dem in der Zeichnung dargestellten Ausführungsbeispiel haben die aus zwei Blech-Halbschalen mit dazwischen gefülltem Isoliermaterial 7 und Versteifungsleisten 8 gebildeten Wandelemente einen an ihren Rändern umlaufenden Flansch 9, mit welchen sie von der Aussenseite der Raumkonstruktion her an entsprechende Anschlagflächen des Stützrahmens angelegt und befestigt sind (Fig. 3).

Die Eck- und Zwischenschenkel 2, 3 des Stützrahmens, an welche die Wandelemente angeschlossen sind, bestehen aus im wesentlichen die Form von Hohlkastenprofilen besitzenden Schenkelprofilen 10,11, die an einer Querschnittsecke 12 offen sind, während an den beiden benachbarten Querschnittsecken von Profileinziehungen gebildete rechteckige Einsprünge 13 vorgesehen sind, in welche je nach Lage der Schenkelprofile in der Raumkonstruktion die Wandelemente 4 mit ihren Anschlussflanschen 9 eingelegt werden können. Die an den Aussenecken der Raumkonstruktion sich erstreckenden Schenkelprofile 10 haben an ihrer vierten, der offenen Ecke 12 gegenüberliegenden Ecke eine Abschrägung 14, während die anderen Schenkelprofile 11 an dieser Stelle einen von einer Profileinziehung gebildeten, im Profilquerschnitt quadratischen Einsprung 15 aufweisen, der ebenfalls zur Aufnahme des Anschlussflansches 9 des an dieses Schenkelprofil angesetzten Wandelementes dient.

In Fig. 4 der Zeichnung ist in Explosionsdarstellung gezeigt, wie die Schenkelprofile 10, 11 der beiden unterschiedlichen Bauarten in der Rahmenkonstruktion angeordnet und miteinander verbunden sind. Zu ihrer Verbindung dienen Verbindungselemente, die jeweils aus einem würfelförmigen Mittelstück 16 bzw. 17 und einer Anzahl von an dessen Seiten angeschraubten Anschlussstücken 18 gebildet sind. Die Anzahl der an jedes Mittelstück 16, 17 angeschraubten Anschlussstücke 18 entspricht der Anzahl der an das Mittelstück angeschlossenen Schenkelprofile 10, 11. Bei dem dargestellten Ausführungsbeispiel sind Mittelstücke 16, 17 in zwei verschiedenen Ausführungsformen vorhanden. Die an den seitlichen Aussenecken der Raumkonstruktion befindlichen Mittelstücke 16 haben Abschrägungen 19, die bei den an anderer Stelle der Raumkonstruktion angeordneten Mittelstücken 17 nicht vorhanden sind.

Auf die an die Mittelstücke 16, 17 angeschraubten Anschlussstücke 18 sind die miteinander zu verbindenden Schenkelprofile 10, 11 aufgeschoben. Damit diese Schenkelprofile 10, 11 exakten Passsitz auf den Anschlussstücken 18 haben, haben die Anschlussstücke im parallelen Querschnitt rechtwinklige Form. Die Querschnittslänge der Winkelschenkel 20 der Anschlussstücke, von deren Innenecke 21 aus gemessen, entspricht der Tiefe des quadratischen Eckeinsprunges 15 des angeschlossenen Schenkelprofils 11. Die gegenüberliegende Aussenecke der Anschlussstücke ist mit einer Abschrägung 22 versehen, die der Abschrägung 14 des Schenkelprofils 10 der anderen Bauart entspricht.

Je nachdem, ob an die Mittelstücke 16, 17 ein Schenkelprofil 10 mit der Abschrägung 14 oder ein Schenkelprofil 11 mit dem quadratischen Eckeinsprung 15 aufgeschoben ist, ist das dazu dienende Anschlussstück 18 entweder mit seiner Innenecke raumeinwärts (siehe Fig. 4 links) oder raumauswärts (siehe Fig.4 rechts) gerichtet an das Mittelstück 16, 17 angeschraubt. Zu diesem Zweck sind die Anschlussstücke mit je zwei abgestuften Bohrungen 23 für die Aufnahme von Befestigungsschrauben 24 versehen, die in Gewindelöcher 25 an den Seitenflächen der Mittelstükke 16, 17 einschraubbar sind. Dabei dient der den grösseren Querschnitt besitzende Teil dieser Bohrung der Aufnahme des Schraubenkopfes.

Die Anschlussstücke 18 sind so bemessen und so an das Mittelstück 16 angeschraubt, dass sie mit ihren rahmenauswärts gerichteten Seiten-oder Stirnflächen um die Wandstärke des auf sie aufgeschobenen Schenkelprofils 10, 11 gegenüber den gleichgerichteten Aussenflächen des Mittelstücks 16, 17 zurückversetzt sind. Hierdurch wird erreicht, dass die Aussenfläche des aufgeschobenen Schenkelprofils mit den gleichgerichteten Aussenflächen des Mittelstücks fluchten. Der durch diese Zurücksetzung gebildete Absatz dient gleichzeitig alsanschlagflächefürda^{g} Stirnende der Schenkelprofile 10, 11.

Die Anschlussstücke 18 sind entgegengesetzt zur Aufsteckrichtung der Schenkelprofile verjüngt (siehe in Fig. eingezeichneten Winkel), was das Aufstecken dieser Profile auf die Anschlussstücke erheblich erleichtert, ohne deren festen Sitz auf den Anschlussstücken zu gefährden.

Da die an den Rändern der Wandelemente 4 umlaufenden Flanschen 9, die in den Eckeinsprüngen 13, 15 der Schenkelprofile liegen, an den Ecken der Wandelemente nicht ausgeschnitten sind, sind zu deren Aufnahme die würfelförmigen Mittelstücke 16, 17 der an ihren nicht mit einer Abschrägung 19 versehenen Ecken mit Eckeinsprüngen 26, 27, 30 versehen, die so bemessen sind, dass sie mit den Eckeinsprüngen 13, 15 der an sie angeschlossenen Schenkelprofile fluchten. Dies ermöglicht eine vollumfängliche dichte Anlage der Wandelemente mit ihren Randflanschen an dem Stützrahmen der Raumkonstruktion.

Die Eckeinsprünge 26, 27, 30 an den Mittelstükken 16, 17 sind in ihren Abmessungen ebenso unterschiedlich zueinander wie die Einsprünge 13, 15 der Schenkelprofile 10, 11. Die rechteckige Querschnittsabmessung dieser Einsprünge 13, 15, 26, 27 ist jedoch stets so bemessen, dass die von aussen mit ihren Flanschen in sie eingesetzten Wandelemente mit ihrer Wandaussenfläche bündig mit den Aussenseiten der Mittelstücke 16, 17 zu liegen kommen.

In Fig. 4 und 5 sind die würfelförmigen Mittelstücke 16, 17 in ihren beiden unterschiedlichen Bauformen gezeigt. Bei der in Fig. 4 dargestellten Bauform besitzt das Mittelstück 16 eine Eckabschrägung 19, in deren Bereich sich kein Eckeinsprung 26, 27, 30 befindet. Bei dem in Fig. 5 dargestellten Mittelstück 17 der anderen Bauform ohne Eckabschrägung sind jedoch an allen Ecken Einsprünge 26, 27 30 vorgesehen. An jeder Seitenfläche der würfelförmigen Mittelstücke sind zwei Gewindebohrungen 25 in entsprechender Anordnung für die Aufnahme der Schrauben 24 zur Befestigung der an diese Seiten des Würfelstückes anschraubbaren Anschlussstücke 18 vorgesehen. Die Anordnung dieser Gewindebohrungen 25 ist so getroffen, dass die Anschlussstücke nur in der jeweils erforderlichen oder gewünschten Stellung am Mittelstück angeschraubt werden können.

Die Befestigung der Wandelemente 4 an den Schenkelprofilen 10, 11 erfolgt mittels Klemmleisten 28, die von einem U-Profil mit unterschiedlich langen Schenkeln gebildet ist. Der kürzere Schenkel der Klemmleiste liegt auf dem Befestigungsflansch 9 des Wandelements auf, während der längere Schenkel am Boden des Einsprungs 13, 15 des Schenkelprofils anstösst. Mit einer den Befestigungsflansch 9 und einen darunter gesetzten Dichtstreifen 29 durchsetzenden Befestigungsschraube 31 ist die Klemmleiste ₋28 am Schenkelprofil festgeschraubt.

Die in Richtung der Dicke der an die Schenkelprofile anzusetzenden Wandelemente gemessene Tiefe der Einsprünge 13, 15 ist in jeder möglichen Anschlussstellung am Schenkelprofil 10 gleich gross, d. h., sie entspricht der halben Dicke der Wandelemente und zusätzlich der halben Dicke des Befestigungsflansches 9 und der Dicke des Dichtstreifens 29. Dies gilt auch für die Tiefe damit fluchtender Einsprünge 26, 27 der Mittelstücke. Die sich senkrecht dazu erstreckende Breite des jeweiligen Einsprungs 13, 15, 26, 27 kann dagegen unterschiedlich gross sein. Bei den zur Aufnahme von Befestigungsflanschen 9 vorgesehenen quadratischen Einsprüngen 15, 27 ist sie grösser als bei den rechteckigen Einsprüngen 13, 26.

Wie Fig. 8 zeigt, können die von Schenkelprofilen 10, 11 gebildeten Rahmenschenkel der Raumkonstruktion zusätzlich durch Versteifungsprofile 32 gegeneinander abgestützt sein, die über Befestigungswinkel 33 an den Schenkelprofilen 10, 11 oder an anderen Versteifungsprofilen 32 befestigtsein können.

## Patentansprüche

1. Aus einem Stützrahmen (1) und aus in diesen eingesetzten Wandelementen (4) bestehende Raumkonstruktion, insbesondere Aufnahmeraum für lüftungstechnische Aggregate, bei welcher der Stützrahmen aus horizontalen und vertikalen Eck- und gegebenfalls Zwischenschenkeln (2, 3) besteht, die von hohlkastenförmigen Profilen (Schenkelprofilen [10, 11]) gebildet sind und an ihren zusammenstossenden Enden durch Verbindungselemente miteinander verbunden sind, welche Verbindungselemente aus einem würfelförmigen Mittelstück (16, 17) und daran angeschlossenen Anschlussstücken (18) bestehen, auf die die Schenkelprofile in deren Längsrichtung aufgesteckt sind, dadurch gekennzeichnet, dass die Schenkelprofile (10, 11) im Querschnitt an mindestens zwei ihrer Ecken die Ränder (9) benachbarter Wandelemente (4) aufnehmende Einsprünge (13, 15) haben und dass die Anschlussstücke (18) im dazu parallelen Querschnitt jeweils etwa Winkelform besitzen, wobei deren die Aussenecke bildende Aussenseite an die eine Bauform (10) des Schenkelprofils und deren die Innenecke bildende Innenseite an die andere Bauform (11) des Schenkelprofils angepasst ist und dass die Anschlussstücke entweder mit ihrer Aussenecke oder mit ihrer Innenecke (21) rahmenauswärts gerichtet an das würfelförmige Mittelstück (16, 17) anschliessbar sind.

2. Raumkonstruktion nach Anspruch 1, dadurch gekennzeichnet, dass die Anschlussstücke (18) an mindestens vier Seitenflächen der würfelförmigen Mittelstücke (16,17) anschliessbar sind.

3. Raumkonstruktion nach den Ansprüchen 1 und 2, dadurch gekennzeichnet, dass die Anschlussstücke (18) an allen sechs Seitenflächen der würfelförmigen Mittelstücke (16, 17) anschliessbar sind.

4. Raumkonstruktion nach Anspruch 1, dadurch gekennzeichnet, dass die Einsprünge (13) an zwei einander gegenüberliegenden Ecken der Schenkelprofile (10,11) ausgebildet sind.

5. Raumkonstruktion nach Anspruch 1, dadurch gekennzeichnet, dass die Einsprünge (13, 15) im wesentlichen rechteckig sind und die Anschlussstücke (18) im wesentlichen rechtwinklige Form haben.

6. Raumkonstruktion nach den Ansprüchen 1 und 5, dadurch gekennzeichnet, dass die Rahmenschenkelprofile (10, 11) so auf die Anschlussprofile (18) aufgesteckt sind, dass sie mit ihren Aussenseiten bündig zu den zu ihnen parallelen Aussenseiten der würfelförmigen Mittelstücke (16,17) liegen.

7. Raumkonstruktion nach Anspruch 1, dadurch gekennzeichnet, dass die Anschlussstücke (18) mit den Stirnenden ihrer Schenkel (20) oder mit ihren die Aussenecke ihrer Winkelform bildenden Aussenseiten gegenüber dazu parallelen Aussenseiten des würfelförmigen Mittelstücks (16, 17) um die Wanddicke der Schenkelprofile (10, 11) zurückgesetzt an das Mittelstück angeschlossen sind.

8. Raumkonstruktion nach Anspruch 1, dadurch gekennzeichnet, dass die Schenkelprofile (10) der einen Bauform an zwei gegenüberliegenden Ecken Einsprünge (13) haben und an einer der beiden anderen Ecken (14) abgeschrägt sind.

9. Raumkonstruktion nach Anspruch 1, dadurch gekennzeichnet, dass die Schenkelprofile (11) der anderen Bauform an drei ihrer vier Ecken Einsprünge (13,15) haben.

10. Raumkonstruktion nach Anspruch 8 und/ oder 9, dadurch gekennzeichnet, dass die Schenkelprofile (10, 11) im Bereich der vierten Profilecke (12) offen sind.

11. Raumkonstruktion nach den Ansprüchen 1 und 9, dadurch gekennzeichnet, dass der zwischen den einander gegenüberliegenden Einsprüngen (13) an der dritten Profilecke angeordnete Eckeinsprung (15) quadratische Querschnittsform hat.

12. Raumkonstruktion nach Anspruch 1, dadurch gekennzeichnet, dass die Schenkelprofile (10, 11) an ihrer offenen Profilecke (12) im Querschnitt nach einwärts gebogen sind.

13. Raumkonstruktion nach Anspruch 1, dadurch gekennzeichnet, dass die Anschlussstücke (18) und Mittelstücke (16, 17) Bohrungen (23) für die Aufnahme der Befestigungsschrauben oder -zapfen (24) in der für die Anordnung der Anschlussstücke an die Mittelstücke erforderlichen Lage haben.

14. Rahmenkonstruktion nach Anspruch 1, dadurch gekennzeichnet, dass die Querschnittslänge der Schenkel (20) der winkeligen Anschlussstücke (18) von deren Innenecke (21) aus gemessen im wesentlichen der Tiefe des mittleren Eckeinsprunges (15) des Schenkelprofils (11) entspricht.

15. Rahmenprofil nach Anspruch 1, dadurch gekennzeichnet, dass die Anschlussstücke (18) in Richtung der Längsachse der an sie angeschlossenen Schenkelprofile (10, 11) konisch ausgebildet sind.

16. Raumkonstruktion nach Anspruch 1, dadurch gekennzeichnet, dass die würfelförmigen Mittelstücke (16, 17) an ihren Ecken Einsprünge (26, 27) in einer Form und Grösse haben, die den Eckeinsprüngen (13, 15) der an sie angesetzten Schenkelprofile (10, 11) entsprechen.

17. Raumkonstruktion nach den Ansprüchen 1,: 8 und 11, dadurch gekennzeichnet, dass die Einsprünge (26, 27) an den Ecken der Mittelstücke (16, 17) zueinander unterschiedliche, den unterschiedlichen Eckeinsprüngen (13, 15) der Schenkelprofile (10, 11) angepasste Abmessungen haben.

18. Raumkonstruktion nach den Ansprüchen 1 und 8, dadurch gekennzeichnet, dass die an deren Aussenecken befindlichen Mittelstücke (16, 17) an dieser Aussenecke abgeschrägt (19) sind, an welche Mittelstücke Anschlussstücke (18) mit Abschrägung (22) derart angeschlossen sind, dass sich diese Abschrägung parallel zur Abschrägung (19) der Mittelstücke erstreckt und dass ferner die auf diese Anschlussstücke aufgesteckten Schenkelprofile (10) eine entsprechende Eckabschrägung (14) besitzen, die mit ihrer Aussenfläche sich parallel zur Abschrägung (19) der vorgenannten Mittelstücke erstreckt.

19. Raumkonstruktion nach Anspruch 1, dadurch gekennzeichnet, dass die Wandelelemente (4) mit ihren Rändern (9) ggf. unter Zwischenfügung von Dichtstreifen (29) in die Eckeinsprünge der Schenkelprofile (10, 11) und ggf. der Mittelstücke (16, 17) eingelegt sind.

20. Raumkonstruktion nach Anspruch 19, dadurch gekennzeichnet, dass die Wandelemente (4) an ihren äusseren Rändern parallel zur Aussenseite der Raumkonstruktion gerichtete Flansche (9) haben, mit welchen sie ggf. unter Zwischenfügung von Dichtstreifen (29) in die Eckeinsprünge (13, 15) der Schenkelprofile (10, 11) sowie in die mit diesen fluchtenden Eckeinsprünge (26, 27) der Mittelstücke (16, 17) eingelegt sind.

21. Raumkonstruktion nach Anspruch 19, dadurch gekennzeichnet, dass die Wandelemente (4) an den sie haltenden Wänden der Eckeinsprünge (13, 15) der Schenkelprofile (10, 11) angeschraubt oder angeheftet sind.

22. Raumkonstruktion nach Anspruch 1, dadurch gekennzeichnet, dass die Wandelemente (4) an den Ecken ihrer Ränder (9) unausgeschnitten sind und mit diesen Ecken in den Eckeinsprüngen (26, 27) der Mittelstücke (16, 17) liegen.

23. Raumkonstruktion nach den Ansprüchen 19 und 22, dadurch gekennzeichnet, dass die an den Rändern der Wandelemente (4) angeordneten Flansche (9) über die Ecken der Wandelemente hinweg unausgeschnitten umlaufen und mit diesen Flanschecken in die Eckeinsprünge (26, 27) der Mittelstücke (16, 17) eingelegt sind.

24. Raumkonstruktion nach den Ansprüchen 1 und 21, dadurch gekennzeichnet, dass auf die Befestigungsflansche (9) der Wandelemente (4) Klemmleisten (28) aufgesetzt sind, die gleichmässig auf den Flanschen aufliegen und über welche die Flansche an den Schenkelprofilen (10, 11) und ggf. den Mittelstücken (16, 17) befestigt sind.

25. Raumkonstruktion nach Anspruch 24, dadurch gekennzeichnet, dass die Klemmleisten (28) sich über die gesamte Länge der Flansche (9) bzw. über die gesamte Seitenlänge der Wandelemente (4) erstrecken.

## Claims

1. A three-dimensional structure consisting of a supporting frame (1) with wall elements (4) inserted into it, and in particular to a space adapted to hold ventilation equipment, in which the supporting frame consists of horizontal and vertical corner and possibly intermediate legs (2, 3) constituted by hollow box-like sections (leg sections (10, 11)) and connected to one another at their abutting ends by connecting elements, the said connecting elements consisting of a cube-shaped middle piece (16, 17) and, connected thereto, outer pieces (18) onto which the leg sections are fitted, in their longitudinal direction, characterised in that in their cross-section the leg sections (10, 11) have at at least two of their corners inlets (13, 15) which receive-the edges (9) of adjacent wall elements (4) and in that the connecting members (18), in their cross-section parallel therewith, have in each case a substantially angular form, their outside which forms the outer corner being adapted to one form (10) of leg section while the inside forming the inner corner is adapted to the other form (11) of leg section and in that the connecting pieces can be so connected to the cube-shaped middle piece (16, 17) that either their outer corner or their inner corner (21) is on the outside of the frame.

2. A three-dimensional structure according to Claim 1, characterised in that the connecting pieces 18 can be connected to at least four side faces of the cube-shaped middle pieces (16, 17).

3. A three-dimensional structure according to Claims 1 and 2, characterised in that the connecting pieces (18) can be connected to all six lateral faces of the cube-shaped middle pieces (16, 17).

4. A three-dimensional structure according to Claim 1, characterised in that the recesses (13) are constructed on two oppositely disposed corners of the leg section (10, 11).

5. A three-dimensional structure according to Claim 1, characterised in that the recesses (13, 15) are substantially rectangular and in that the connecting pieces (18) are of substantially right- angled shape.

6. A three-dimensional structure according to Claims 1 and 5, characterised in that the frame leg sections (10, 11) are so fitted onto the connecting sections (18) that their outsides are flush with the outside faces of the cube-shaped middle pieces (16,17) which are parallel with them.

7. A three-dimensional structure according to Claim 1, characterised in that the connecting pieces (18) are connected to the middle piece by the ends of their legs (20) or by their outsides which form the outer corner of their angular shape and are set back from the parallel outside faces of the cube-shaped middle piece (16, 17) by the wall thickness of the leg sections (10, 11).

8. A three-dimensional structure according to Claim 1, characterised in that the leg sections (10) of one type have recesses (13) at two opposite corners while they are chamfered at one of the other two corners (14).

9. A three-dimensional structure according to Claim 1, characterised in that the leg sections (11) of the other type have recesses (13, 15) on three of theirfour corners.

10. A three-dimensional structure according to Claim 8 and/or 9, characterised in that the leg sections (10, 11) are open in the region of the fourth corner (12).

11. A three-dimensional structure according to Claims 1 and 9, characterised in that the corner recess (15) disposed at the third corner of the section, between the oppositely disposed recesses (13) is of square cross-section.

12. A three-dimensional structure according to Claim 1, characterised in that the leg sections (10, 11) have an inwardly curved cross-section at their open corner (12).

13. A three-dimensional structure according to Claim 1, characterised in that the connecting pieces (18) and middle pieces (16, 17) have bores (23) to receive the fixing screws or studs (24) in the position required for the disposition of the connecting pieces on the middle pieces.

14. A three-dimensional structure according to Claim 1, characterised in that the cross-sectional length of the leg (20) of the angular connecting pieces (18), measured from the inner corner (21), corresponds substantially to the depth of the middle corner recess (15) of the leg section (11).

15. A frame member (sic!) according to Claim 1, characterised in that the connecting pieces (18) are conically shaped in the direction of the longitudinal axis of the leg sections (10, 11) which are connected to them.

16. A three-dimensional structure according to Claim 1, characterised in that the cube-shaped middle pieces (16, 17) have at their corners recesses (26, 27) of a shape and size which corresponds to the corner recesses (13, 15) of the leg sections (10, 11) fitted to them.

17. Athree-dimensional structure according to Claims 1, 8 and 11, characterised in that the recesses (26, 27) have at the corners of the middle pieces (16, 17) respectively different dimensions adapted to the different corner recesses (13, 15) of the leg sections (10,11).

18. Athree-dimensional structure according to Claims 1 and 8, characterised in that the middle pieces (16, 17) disposed at the outer corners are chamfered at this outer corner, to which middle pieces connecting pieces (18) with chamfers (22) are so connected that this chamfer extends parallel with the chamfer (19) of the middle pieces and furthermore in that the leg sections (10) fitted onto these connecting pieces have a corresponding corner chamfer (14) the outer surface of which extends parallel with the chamfer (19) of the aforementioned middle pieces.

19. A three-dimensional structure according to Claim 1, characterised in that the edges (9) of the wall elements (4), possibly with interposed sealing strips (29), are fitted into the corner recesses of the leg sections (10, 11) and possibly of the middle pieces (16,17).

20. A three-dimensional structure according to Claim 19, characterised in that the wall elements (4) have at their outer edges and parallel with the outside of the structure, flanges (9) by which, possibly with an inserted sealing strip (29), are placed into the corner recesses (13, 15) of the leg sections (10,11) and into corner recesses (26, 27) aligned therewith and formed in the middle pieces (16, 17).

21. A three-dimensional structure according to Claim 19, characterised in that the wall elements (4) are screwed or stapled to the walls of the corner recesses (13, 15) supporting them in the leg sections (10, 11).

22: A three-dimensional structure according to Claim 1, characterised in that the wall elements (4) are not cut out at the corners of their edges (9), these corners fitting into the corner recesses (26, 27) of the middle pieces (16,17).

23. A three-dimensional structure according to Claims 19 and 22, characterised in that the flanges (9) disposed at the edges of the wall elements (4) are not cut out as they extend around the corners of the wall elements, these flange corners fitting into the corner recesses (26, 27) of the middle pieces (16,17).

24. A three-dimensional structure according to Claims 1 and 21, characterised in that mounted on the fixing flanges (9) of the wall elements (4) are clamping strips (28) which rest evenly on the flanges and by which the flanges are mounted on the leg sections (10, 11) and possibly the middle pieces (16, 17).

25. A three-dimensional structure according to Claim 24, characterised in that the clamping strips (28) extend over the entire length of the flanges (9) or over the total length of the sides of the wall elements (4).

## Revendications

1. Construction de délimitation d'espace cons- tiuée par un cadre de support (1) et des éléments de paroi (4) rapportés dans ce cadre, notamment local de réception pour des groupes d'aération, dans laquelle le cadre de support est constitué d'éléments horizontaux et verticaux d'angle et éventuellement intermédiaires (2, 3) qui sont formées par des profilés (10, 11) ayant la forme de profilés en caisson et reliées, à leurs extremités qui se rejoignent, par des éléments de liaison constitués par une pièce médiane (16, 17) en forme de dé et des pièces de raccordement (18) raccordées à cette pièce médiane, sur lesquelles les profilés sont emboîté dans leur sens longitudinal, caractérisée en ce que les profilés (10, 11) possèdent en section à au moins deux de leurs angles des retraits (13, 15) recevant les bords (9) d'éléments de paroi (4) voisins et que les pièces de raccordement (18) possèdent, dans des sections parallèles à des sections des profilés, à peu près une forme angulaire, leur face extérieure formant l'angle extérieur étant adaptée à l'une des formes (10) du profilé et leur face intérieure formant l'angle intérieur étant adaptée à l'autre forme (11) du profilé, et que les pièces de raccordement peuvent être raccordées à la pièce médiane (16, 17) en forme de dé avec soit leur angle extérieur du cadre.

2. Construction selon la revendication 1, caractérisée en ce que les pièces de raccordement (18) peuvent être raccordées à au moins quatre faces latérales des pièces médianes (16, 17) en forme de dé.

3. Construction selon les revendications 1 et 2, caractérisée en ce que les pièces de raccordement (18) peuvent être raccordées à l'ensemble des six faces latérales des pièces médianes (16, 17) en forme de dé.

4. Construction selon la revendication 1, caractérisée en ce que les retraits (13) sont réalisés à deux angles opposés des profilés (10,11

5. Construction selon la revendication 1. caractérisée en ce que les retraits (13, 15) sont sensiblement rectangulaires et les pièces de raccordement (18) possèdent sensiblement une forme en équerre.

6. Construction selon les revendications 1 et 5, caractérisée en ce que les profilés (10, 11) du cadre sont emboîtés sur les pièces de raccordement (18) de telle façon que leurs faces extérieures soient appliquées avec les faces extérieures, parallèles à elles, des pièces médianes (16, 17) en forme de dé.

7. Construction selon la revendication 1, caractérisée en ce que les pièces de raccordement (18) sont raccordées à la pièce médiane de manière que les extrémités frontales de leurs branches (20) ou leurs faces extérieures formant l'angle extérieur de leur forme angulaire se trouvent en retrait, de l'épaisseur de paroi des profilés (10, 11 par rapport à des faces extérieures, parallèles auxdites faces extérieures, de la pièce médiane (16, 17) en forme de dé.

8. Construction selon la revendication 1, caractérisée en ce que les profilés (10) de l'une des formes possèdent des retraits (13) à deux angles opposés et sont biseautés à l'un des deux autres angles (14).

9. Construction selon la revendication 1, caractérisée en ce que les profilés (11) de l'autre forme possèdent des retraits (13, 15) à trois de leurs quatre angles.

10. Construction selon la revendication 8 et/ou 9, caractérisée en ce que les profilés (10, 11) sont ouverts dans la zone du quatrième angle (12) du profilé.

11. Construction selon les revendications 1 et 9, caractérisée en ce que le retrait d'angle (15) disposé au troisième angle des profilés, entre les retraits (13) opposés, possède une forme de section carrée.

12. Construction selon la revendication 1, caractérisée en ce qu'à leur angle (12) ouvert, les profilés (10, 11) sont en section pliés vers l'intérieur.

13. Construction selon la revendication 1, caractérisée en ce que les pièces de raccordement (18) et les pièces médianes (16, 17) possèdent des trous (23) pour la réception des vis ou broches de fixation (24) dans la position nécessaire pour la disposition des pièces de raccordement sur les pièces médianes.

14. Construction selon la revendication 1, caractérisée en ce qu'en section, la longueur des branches (20) des pièces de raccordement (18) angulaires, mesurée à partir de l'angle intérieur (21) de ces pièces, correspond sensiblement à la profondeur du retrait d'angle (15) médian du profilé (11).

15. Profilé de cadre selon la revendication 1, caractérisé en ce que les pièces de raccordement (18) sont coniques en direction de l'axe longitudinal des profilés (10, 11) raccordés à ces pièces.

16. Construction selon la revendication 1, caractérisée en ce que les pièces médianes (16, 17) en forme de dé possèdent à leurs angles des retraits (26, 27) ayant une forme et une taille qui correspondent aux retraits d'angle (13, 15) des profilés (10,11) rapportés sur ces pièces.

17. Construction selon les revendications 1, 8 et 11, caractérisée en ce que les retraits (26, 27) aux angles des pièces médianes (16, 17) possèdent des dimensions différentes adaptées aux différents retraits d'angle (13, 15) des profilés (10, 11

18. Construction selon les revendications 1 et 8, caractérisée en ce que les pièces médianes (16, 17) se trouvant aux angles extérieurs de la construction sont biseautées (19) à cet angle extérieur, auxquelles pièces médianes sont raccordées des pièces de raccordement (18) avec biseau (22) de telle façon que ce biseau s'étend parallèlement au biseau (19) des pièces médianes, et que par ailleurs les profilés (10) emboîtés sur ces pièces de raccordement possèdent un angle biseauté (14) correspondant, dont la face extérieure s'étend parallèlement au biseau (19) des pièces médianes précitées.

19. Construction selon la revendication 1, caractérisée en ce que les élements de paroi (4) sont insérés avec leurs bords (9), en intercalant éventuellement des rubans d'étanchéité (29), dans les retraits d'angle des profilés (10, 11) et, le cas échéant, des pièces médianes (16, 17).

20. Construction selon la revendication 19, caractérisée en ce que les élements de paroi (4) possèdent à leurs bords extérieurs des rebords (9) orientés parallèlement à la face extérieure de la construction, par lesquels ils sont insérés, en intercalant éventuellement des rubans d'étanchéité (29), dans les retraits d'angle (13, 15) des profilés (10, 11) ainsi que dans les retraits d'angle (26,27) des pièces médianes (16,17), alignés avec ceux des profilés.

21. Construction selon la revendication 19, caractérisée en ce que les éléments de paroi (4) sont vissés ou agrafés aux parois, qui les maintiennent, des retraits d'angle (13, 15) des profilés (10,11).

22. Construction selon la revendication 1, caractérisée en ce que les éléments de paroi (4) ne sont pas découpés aux angles de leurs bords (9) et lesdits angles pénétrant dans les retraits d'angle (26, 27) des pièces médianes (16,17).

23. Construction selon les revendications 19 et 22, caractérisée en ce que les rebords (9) disposés aux bords des éléments de paroi (4) s'étendent sans découpe sur les angles des éléments de paroi et lesdits angles des rebords dans les retraits d'angle (26, 27) des pièces médianes (16, 17).

24. Construction-selon les revendications 1 et 21, caractérisée en ce que sur les rebords de fixation (9) des éléments de paroi (4) sont rapportées des baguettes de serrage (28) qui sont appliquées de façon régulière sur les rebords et par lesquelles les rebords sont fixés aux profilés (10, 11) et le cas échéant aux pièces médianes (16,17).

25. Construction selon la revendication 24, caractérisée en ce que les baguettes de serrage (28) s'étendent sur toute la longueur des rebords (9) et sur toute la longueur des côtés des éléments de paroi (4).
